# EUROPÄISCHE PATENTSCHRIFT

(11) **EP 1 173 865 B1**
(45) Veröffentlichungstag und Bekanntmachung des Hinweises auf die Patenterteilung: **25.06.2003**
(21) Anmeldenummer: 00929303.6
(22) Anmeldetag: 17.04.2000
(51) Int. Cl.: H01H 71/10

(54) **SCHUTZSCHALTEINRICHTUNG**
CIRCUIT BREAKER
UNITE COUPE-CIRCUIT

(30) Priorität: 28.04.1999 DE 19919417
(43) Veröffentlichungstag der Anmeldung: 23.01.2002
(73) Patentinhaber: SIEMENS AKTIENGESELLSCHAFT, 80333 München (DE)
(72) Erfinder: WEBER, Christoph, D-84061 Ergoldsbach (DE); VIERLING, Winfried, D-93073 Neutraubling (DE)
(86) Internationale Anmeldenummer: DE0001196
(87) Internationale Veröffentlichungsnummer: WO00067274

(56) Entgegenhaltungen:
- EP-A- 0 331 384
- WO-A-96/30924
- FR-A- 2 552 930
- US-A- 1 750 693
- US-A- 2 491 657
- US-A- 2 663 779

## Beschreibung

Die Erfindung bezieht sich auf eine Schutzschalteinrichtung, bei der ein Handbedienorgan über ein Schaltschloß auf zumindest einen beweglichen Kontaktarm einwirkt, der ein Kontaktpaar bildet, im einzelnen nach Gattungsbegriff von Anspruch 1. Das Schaltschloß weist eine Verklinkungsstelle zwischen einer Klinke und einem Auslösehebel in einer Kinematik auf. Siehe z.B. FR-A-255 29 30.
Stöße, die sich beim Aufeinandertreffen der Kontaktstücke beim Einschalten ergeben können, wandern als Stoßwellen durch das Schaltschloß. In der empfindlichen Verklinkung kann das zum Entklinken und unerwünschten Ausschalten führen. Derartige Stoßwellen sind insbesondere bei modern konzipierten Schaltschlössern mit einer Stoßeinschaltung oder einer stoßartigen Einschaltung schwer zu vermeiden. Üblicherweise hat man bisher versucht, durch räumliche Entfernung zwischen Stoßquelle und Verklinkung einer in der Praxis ausreichende Dämpfung zu bewirken.

Der Erfindung liegt die Aufgabe zugrunde, eine Schutzschalteinrichtung zu entwickeln, die auch bei Stoßbeanspruchung die Verklinkung sicher aufrechterhält.

Die Lösung der geschilderten Aufgabe erfolgt durch eine Schutzschalteinrichtung nach Anspruch 1. Hiernach bewirkt ein distanzgebendes Element beim Verklinken hinsichtlich der Richtung, in der infolge der Ausbildung der Kinematik Krafteinwirkung aufgrund eines Schaltstoßes möglich ist, einen entkoppelnden Abstand in dieser Richtung. Dieser Abstand kann insbesondere zwischen der Klinke und ihrem Auflager, am Auslösehebel, beim Verklinken eingerichtet werden, worauf anschließend das distanzgebende Element zurückgezogen ist, so daß sich eine entkoppelnde Pufferzone ergibt, in der Stöße auslaufen können, ohne daß die Klinke von ihrem Auslösehebel abfällt.

Insbesondere kann die Schutzschalteinrichtung mit einem schwenkbaren Handbedienorgan versehen sein, das über ein Schaltschloß auf einen beweglichen Kontaktarm einwirkt, der mit einem feststehenden Kontaktstück ein Kontaktpaar bildet. Das Schaltschloß kann weiter, wie es bei einem Leitungsschutzschalter üblich ist, so ausgebildet sein, daß beim Entklinken einer auf einem Auslösehebel aufliegenden Klinke infolge der Einwirkung eines Auslösers unabhängig von der Stellung des Handbedienorgans eine Kontaktöffnung erfolgt. Bei derartigen Schutzschalteinrichtungen ist vorgesehen, daß ein distanzgebendes Element beim Verklinken der Klinke mit dem Auslösehebel hinsichtlich der Richtung, in der infolge der Ausbildung der Kinematik Krafteinwirkung vom beweglichen Kontakt her möglich ist, einen entkoppelnden Abstand in dieser Richtung bewirkt.

Die Schutzschalteinrichtung kann insbesondere ein Schaltschloß aufweisen, dessen Klinke in einem ortsveränderlichen Lager den beweglichen Kontaktarmen mittelbar oder unmittelbar führt, und dessen Auslösehebel in einem ortsfesten Lager angeordnet ist und den beweglichen Kontaktarm abstützt. Die Klinke kann weiter mit einer Koppelstange zum Handbedienorgan in einem weiteren ortsveränderlichen Lager verbunden sein. Das distanzgebende Element kann dann vorteilhaft eine Konturenscheibe sein, die in der Ausschaltstellung des über das Handbedienorgan betätigten Schaltschlosses den Auslösehebel auf Abstand bringt und in der Einschaltstellung bis zur Klinkenkontur zurückgezogen ausgebildet ist. Dadurch ist in einfacher Weise der Eingriff des distanzgebenden Elementes und das Zurückziehen in der eingeschalteten Stellung in einfacher Weise gewährleistet.

Die Konturenscheibe kann im Lager der Klinke für die Koppelstange drehbeweglich gelagert sein und durch die Koppelstange durch Mitnehmer, die auf der Konturenscheibe angeordnet sind, geführt werden.

Die Erfindung soll nun anhand von in der Zeichnung schematisch wiedergegebenen Ausführungsbeispielen näher erläutert werden:
In FIG 1 ist eine Schutzschalteinrichtung in der Ausschaltstellung veranschaulicht.
In FIG 2 ist die Schutzschalteinrichtung nach FIG 1 in der Einschaltstellung wiedergegeben.
In FIG 3 sind nach Art einer Explosionsdarstellung wesentliche Bauteile wiedergegeben, die in den FIG 1 und 2 angeordnet sind.

Die Schutzschalteinrichtung nach FIG 1 weist ein Handbedienorgan 1 und ein Schaltschloß auf, von dem die Verklinkungsstelle zwischen der Klinke 2 und einem Auslösehebel 3 veranschaulicht sind, wobei ein Kontaktarm 4 drehbeweglich an der Klinke angelenkt ist und ein Kontaktstück 5 aufweist, das gegen ein feststehendes Kontaktstück 6 arbeitet und mit diesem ein Kontaktpaar bildet. Beim Verklinken durch das Verschwenken des Handbedienorgans 1 von der Ausschaltstellung in die Einschaltstellung bewirkt ein distanzgebendes Element, das gegen die Klinke ansteht, einen entkoppelnden Abstand 8 in der Richtung 9, in der infolge der Ausbildung der Kinematik des Schaltschlosses eines Krafteinwirkung aufgrund eines Schaltstoßes möglich ist. Übliche Kontakt und Schaltfedern sind hier durch Druckfedern 10 veranschaulicht. Auslöseeinrichtungen, in der Regel ein magnetischer Auslöser und ein thermischer Auslöser, sind zur Förderung der Übersichtlichkeit hier nicht dargestellt. Im Ausführungsbeispiel nach FIG 1 ist ein schwenkbares Handbedienorgan 1 über eine Koppelstange 11 und über das Schaltschloß mit dem beweglichen Kontaktarm 4 verbunden. Der Auslösehebel 3 ist in einem ortsfesten Lager 12 angeordnet und stützt den beweglichen Kontaktarm 4 in der verklinkten Stellung ab. Die Koppelstange 11 ist mit der Klinke 2 in einem ortsveränderlichen Lager 13 verbunden. Im Ausführungsbeispiel ist das distanzgebende Element nach dem Prinzip einer Konturenscheibe ausgeführt. In der Ausschaltstellung steht die Konturenscheibe, wie in FIG 1 dargestellt, gegen die Klinke an ihrer Kontur an und bewirkt dadurch einen entkoppelnden Abstand 8 in der Einschaltstellung, wenn die Konturenscheibe bis zur Klinkenkontur zurückgezogen ist.

Das distanzgebende Element in der Ausführung als Konturenscheibe kann im Lager 14 der Klinke mit der Koppelstange 11 drehbeweglich gelagert sein. Die Konturenscheibe weist im Ausführungsbeispiel Mitnehmer 15 auf, durch die sie von der Koppelstange 11 geführt wird. Die Führung kann auch durch ein Bauteil des Gehäuses oder Deckels erfolgen.

Im Ausführungsbeispiel nach den FIG 1 und 2 ist das distanzgebende Element 7 in der Ausführung als Kurvenscheibe durch eine nach FIG 1 vorspringende Kontur und durch eine nach FIG 2 im Bereich der Verklinkungsstellung zurückspringende Kontur realisiert.

In FIG 3 sind wesentliche, in den FIG 1 und 2 angeordnete Elemente der Schutzschalteinrichtung nach Art einer Explosionsdarstellung wiedergegeben, um frei von Überschneidungen Bauelemente zu veranschaulichen. Eine Koppelstange zwischen dem ortsfesten Lager 12 und dem ortsveränderlichen Lager 13 ist mit 16 bezeichnet.

## Patentansprüche

1. Schutzschalteinrichtung, bei der ein Handbedienorgan (1) über ein Schaltschloß auf zumindest einen beweglichen Kontaktarm (4) einwirkt, der ein Kontaktpaar (5,6) bildet, wobei das Schaltschloß eine Verklinkungsstelle zwischen einer Klinke (2) und einem Auslösehebel (3) in einer Kinematik bildet, **dadurch gekennzeichnet, daß** ein distanzgebendes Element (7) beim Verklinken hinsichtlich der Richtung (9), in der infolge der Ausbildung der Kinematik Krafteinwirkung aufgrund eines Schaltstoßes möglich ist, einen entkoppelnden Abstand (8) in dieser Richtung bewirkt.

2. Schutzschalteinrichtung, insbesondere Leitungsschutzschalter, nach Anspruch 1, wobei ein schwenkbares Handbedienorgan (1) über ein Schaltschloß auf einen beweglichen Kontaktarm (4) einwirkt, der mit einem feststehenden Kontaktstück (6) ein Kontaktpaar (5,6) bildet, wobei das Schaltschloß beim Entklinken einer auf einem Auslösehebel (3) aufliegenden Klinke (2) infolge der Einwirkung eines Auslösers unabhängig von der Stellung des Handbedienorgans (1) eine Kontaktöffnung bewirkt, **dadurch gekennzeichnet, daß** ein distanzgebendes Element (7) beim Verklinken der Klinke (2) mit dem Auslösehebel (3) hinsichtlich der Richtung (9), in der infolge der Ausbildung der Kinematik Krafteinwirkung vom beweglichen Kontakt (5) her möglich ist, einen entkoppelnden Abstand (8) in dieser Richtung bewirkt.

3. Schutzschalteinrichtung nach Anspruch 1 oder 2, **dadurch gekennzeichnet, daß** bei einem Schaltschloß, dessen Klinke (2) in einem ortsveränderlichen Lager (13) den beweglichen Kontaktarm (4) mittelbar oder unmittelbar führt und dessen Auslösehebel (3) in einem ortsfesten Lager (12) angeordnet ist und den beweglichen Kontaktarm (4) in der Offen-Stellung des Handbedienorgans (1) abstützt, wobei mit der Klinke (2) eine Koppelstange (11) zum Handbedienorgan (1) in einem weiteren ortsveränderlichen Lager (13) verbunden ist, das distanzgebende Element (7) eine Konturenscheibe ist, die in der Ausschaltstellung des über das Handbedienorgan (1) betätigten Schaltschlosses den Auslösehebel (3) auf Abstand (8) bringt und in der Einschaltstellung bis zur Klinkenkontur zurückgezogen ausgebildet ist.

4. Schutzschalteinrichtung nach Anspruch 3, **dadurch gekennzeichnet, daß** die Konturenscheibe im Lager (14) der Klinke für die Koppelstange (11) drehbeweglich gelagert ist und daß sie Mitnehmer (15) aufweist, durch welche die Konturenscheibe von der Koppelstange (11) geführt ist.

5. Schutzschalteinrichtung nach Anspruch 3, **dadurch gekennzeichnet, daß** die Konturenscheibe im Lager (14) der Klinke für die Koppelstange (11) drehbeweglich gelagert ist und daß sie Mitnehmer aufweist, durch welche die Konturenscheibe von einem Bauteil des Gehäuses bzw. Deckels geführt ist.

## Claims

1. Protective switching device, in which a manual operating element (1) acts via a switching mechanism on at least one moving contact arm (4), which forms a contact pair (5, 6), with the switching mechanism forming a latching point between a catch (2) and a release lever (3) in a kinematic system, **characterised in that**, with regard to the direction (9) in which it is possible to apply force on the basis of a switching impulse by virtue of the design of the kinematic system, a spacer element (7) produces a decoupling gap (8) in this direction during a latching process.

2. Protective switching device, in particular a circuit breaker, according to Claim 1, with a pivoting manual operating element (1) acting via a switching mechanism on a moving contact arm (4), which forms a contact pair (5, 6) with a stationary contact piece (6), and with the switching mechanism opening contacts during unlatching of a catch (2), which rests on a release lever (3), due to the influence of a release and irrespective of the position of the manual operating element (1), **characterised in that**, with regard to the direction (9) in which force can be applied from the moving contact (5), by virtue of the design of the kinematic system, a spacer element (7) produces a decoupling gap (8) in this direction during the process of latching the catch (2) to the release lever (3).

3. Protective switching device according to Claim 1 or 2, **characterised in that**, in the case of a switching mechanism whose catch (2) guides the moving contact arm (4) indirectly or directly in a variable-position bearing (13) and whose release lever (3) is arranged in a fixed-position bearing (12) and supports the moving contact arm (4) when the manual operating element (1) is in the open position, with a coupling rod (11) for the manual operating element (1) being connected to the catch (2) in a further variable-position bearing (13), the spacer element (7) is a contoured disk which, when the switching mechanism (which is operated via the manual operating element (1)) is in the disconnected position, moves the release lever (3) to produce a gap (8) and, in the connected position, is designed to be drawn back as far as the catch contour.

4. Protective switching device according to Claim 3, **characterised in that** the contoured disk is mounted such that it can rotate in the bearing (14) of the catch for the coupling rod (11), and **in that** it has drivers (15) by means of which the contoured disk is guided by the coupling rod (11).

5. Protective switching device according to Claim 3, **characterised in that** the contoured disk is mounted such that it can rotate in the bearing (14) of the catch for the coupling rod (11), and **in that** it has drivers by means of which the contoured disk is guided by a component of the enclosure or the cover.

## Revendications

1. Unité coupe-circuit, dans laquelle un organe (1) de manoeuvre à la main agit par l'intermédiaire d'un verrou de maintien sur au moins un bras (4) mobile de contact qui forme une paire (5, 6) de contacts, le verrou de maintien formant dans une chaîne cinématique un point d'encliquetage entre un cliquet (2) et un levier (3) de déclenchement, **caractérisée en ce qu'**un élément (7) donnant un écartement lors de l'encliquetage pour ce qui conceme la direction (9) dans laquelle, en raison de la constitution de la chaîne cinématique, une force peut être appliquée en raison d'un choc de commutation, donne un écartement (8) de découplage dans cette direction.

2. Unité coupe-circuit, notamment disjoncteur suivant la revendication 1, dans laquelle un organe (1) de manoeuvre à la main et qui peut basculer agit par l'intermédiaire d'un verrou de maintien sur un bras (4) mobile de contact qui forme avec une pièce (6) fixe de contact une paire (5, 6) de contacts, le verrou de maintien provoquant lors du désencliquetage d'un cliquet (2) s'appliquant sur un levier (3) de déclenchement, en raison de l'action d'un déclencheur, indépendamment de l'organe (1) de manoeuvre à la main, une ouverture des contacts, **caractérisée en ce qu'**un élément (7) donnant un écartement provoque, lors de l'encliquetage du cliquet (2) avec le levier (3) de déclenchement, du point de vue de la direction (9) dans laquelle en raison de la constitution de la chaîne cinématique l'application d'une force par le contact (5) mobile est possible, un écartement (8) de découplage dans cette direction.

3. Unité coupe-circuit suivant la revendication 1 ou 2, **caractérisé en ce que** pour un verrou de maintien dont le cliquet (2) guide directement ou indirectement le bras (4) mobile de contact dans un palier (3) dont l'emplacement peut se modifier et dont le levier (3) de déclenchement est disposé dans un palier (2) à poste fixe et soutient le bras (4) mobile de contact dans la position ouverte de l'organe (1) de manoeuvre à la main, une tringle (11) d'accouplement à l'organe (1) de manoeuvre à la main étant reliée au cliquet (2) dans un autre palier (13) dont l'emplacement peut être modifié, l'élément (7) donnant un écartement étant une came qui, en la position de déconnexion du verrou de maintien actionné par l'organe (1) de manoeuvre à la main, met le levier (3) de déclenchement à distance (8) et, dans la position de connexion, revient jusqu'au contour du cliquet.

4. Unité coupe-circuit selon la revendication 3, **caractérisée en ce que** la came est montée mobile en rotation dans le palier (14) du cliquet pour la tringle (11) de couplage et **en ce qu'**elle a un entraîneur (15) par lequel la came est guidée par la tringle (11) de couplage.

5. Unité coupe-circuit selon la revendication 3, **caractérisée en ce que** la came est montée mobile en rotation dans le palier (14) du cliquet pour la tringle (11) de couplage et **en ce qu'**elle a des entraîneurs (15) par lesquels la came est guidée par un élément du corps ou du couvercle.
